# EUROPÄISCHE PATENTSCHRIFT

(11) **EP 3 936 201 B1**
(45) Veröffentlichungstag und Bekanntmachung des Hinweises auf die Patenterteilung: **31.08.2022**
(21) Anmeldenummer: 20184804.1
(22) Anmeldetag: 08.07.2020
(51) Int. Cl.: A63C 19/10

(54) **BANDENANORDNUNG ZUR ABGRENZUNG EINES SPORT- ODER SPIELFELDES**
WALL ASSEMBLY FOR DELIMITING A SPORTS OR PLAYING FIELD
AGENCEMENT DE PANNEAUX PERMETTANT DE DÉLIMITER UN TERRAIN DE SPORT OU DE JEU

(43) Veröffentlichungstag der Anmeldung: 12.01.2022
(73) Patentinhaber: Fuchs, Helmut, 6642 Stanzach (AT)
(72) Erfinder: Fuchs, Helmut, 6642 Stanzach (AT)
(74) Vertreter: Flosdorff, Jürgen

(56) Entgegenhaltungen:
- US-A1- 2014 008 595
- US-A1- 2015 013 239
- US-B2- 7 708 492

## Beschreibung

Die Erfindung betrifft eine Bandenanordnung zur Abgrenzung eines Sportfeldes, insbesondere einer Eislauf- oder Eishockeyfläche, oder eines Spielfeldes für Ballspiele, wobei die Bandenanordnung aus Bandenelementen zusammengesetzt ist, die an der dem Sport- oder Spielfeld zugewandten Innenseite eine Bandenwand haben, wobei die Bandenanordnung zur Abgrenzung eines Sportfeldes, insbesondere einer Eislauf- oder Eishockeyfläche, oder eines Spielfeldes für Ballspiele, mit Bandenelementen, die an der dem Sport- oder Spielfeld zugewandten Innenseite eine Bandenwand haben, wobei die Bandenelemente beweglich miteinander verbunden sind und lose auf den Boden aufgestellt sind, ohne an dem Boden befestigt zu sein, wobei an der Außenseite der Bandenelemente Seile in Längsrichtung der Bandenelemente verlaufen und die Bandenelemente mit den Seilen verbunden sind, so dass sich die Bandelelemente elastisch an den Seilen (8,9) abstützen.

Auf einer Eisfläche prallen Schlittschuhläufer häufig auf die Bande auf, was insbesondere bei einem Eishockeyspiel sehr oft der Fall ist, wobei die Sportler sehr oft mit großer Wucht auf die Bande aufprallen. Dies ist mit einer erheblichen Verletzungsgefahr für die betreffenden Personen verbunden. Dies trifft beispielsweise auch für ein Hallenfußballspiel zu, bei dem das Spielfeld ebenfalls durch eine Bande begrenzt ist, die bei einer starren Ausbildung Verletzungen an einer aufprallenden Person verursachen kann.

Die US2015/013239 A1 offenbart eine Bandenanordnung der eingangs genannten Art. Diese Bandenanordnung dämpft vor allem die Aufprallkraft auf den unteren Bandenbereich. Dabei ist über den Bandenelementen, die jeweils einen Rahmen aufweisen, eine Glaswand befestigt, indem ein die Glaswand haltender Rahmen in den oberen Bereich des Rahmens eingesteckt ist. Das Rahmenelement liegt auf einem Bolzen auf, der in Querrichtung durch das Rahmenelement gesteckt ist. Der Zwischenraum zwischen dem Rahmenelement, in dem die Glaswand gehalten ist, und dem unteren Rahmenelement ist mit einem Elastomer-Schaum ausgefüllt. Diese Anordnung bildet ein horizontales Gelenk, um das die Bandenelemente verschwenkbar sind, wenn vor allem im unteren Bereich eines Bandenelements z.B. ein Eishockeyspieler auf das Bandenelement auftrifft. Der Schaumstoff in dem Rahmenelement bewirkt, dass das Bandenelement danach wieder in seine vertikale Ausgangslage zurück geschwenkt wird. Die Glaswand bleibt dabei relativ stationär.

Der vorliegenden Erfindung liegt die Aufgabe zugrunde, eine Bandenanordnung der betrachteten Art anzugeben, bei der die Verletzungsgefahr für eine auf die Bande aufprallende Person signifikant verringert ist.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass die Bandenelemente der Bandenanordnung beweglich miteinander verbunden sind und ohne an dem Boden befestigt zu sein, lose auf den Boden aufgestellt sind. An der Außenseite der Bandenelemente, also auf der von dem Sport- oder Spielfeld abgewandten Seite, sind im Abstand von den Bandenelementen Seile mit Spannvorrichtung gespannt, wobei die Seile in Längsrichtung der Bandenelemente verlaufen und von am Boden befestigten Stützen gehalten sind. Die Bandenelemente haben von ihrer Rückseite abstehende starre Halter mit Seilführungelementen, durch die die Seile verlaufen, so dass sich die Bandenelemente elastisch an den Seilen abstützen. Die Seilführungselemente können mit vorstehenden Gewindespindeln versehen sein, die in Innengewinde der Halter eingeschraubt sind, womit die gesamte Länge vom Halter mit Seilführungselement einstellbar ist.

Wenn bei dieser erfindungsgemäßen Ausbildung der Bande eine Person, beispielsweise ein Eishockeyspieler, mit voller Wucht auf die Bande aufprallt, werden wenigstens zwei Bandenelemente nach außen geschoben, wobei die Aufprallenergie auf wenigstens ein durch eine Spannvorrichtung gespanntes Seil übertragen wird, und zwar über von der Rückseite der Bandenelemente abstehende starre Halter, die mit Seilführungselementen in Eingriff mit dem wenigstens einen gespannten Seil stehen. Dabei können auch mehr benachbarte Bandenelemente nach außen verschoben werden, die beweglich miteinander verbunden sind. Durch die Elastizität des gespannten Seiles oder der gespannten Seile federn die Bandenlemente umgehend in ihre ursprüngliche Lage zurück. Damit wird die Aufprallwucht elastisch abgefedert, so dass die Verletzungsgefahr für eine betroffene Person signifikant verringert ist.

Des weiteren sieht die Erfindung vor, dass jeweils mehrere Bandenelemente zu Bandenabschnitten miteinander verbunden sind, hinter denen jeweils wenigstens ein Seil, vorzugsweise ein oberes und ein unteres Seil, gespannt ist/sind. Diese Bandenabschnitte erstrecken sich vorzugsweise zwischen den zu öffnenden Toren in der Bande, durch die Spieler z.B. auf die Eisfläche gelangen oder die Eisfläche verlassen. Im Falle einer Eishockeybande ist zudem ein großes schwenkbares Tor für eine Eisbearbeitungsmaschine vorgesehen. Die aus einer Vielzahl von Bandenelementen verbundenen Bandenabschnitte erstecken sich vorzugsweise von Tor zu Tor.

Die Bandenelemente haben Rahmen, die vorzugsweise aus Stahl oder Aluminium bestehen. Die Rahmen haben an ihren seitlichen Rändern vertikale Holme, und diese vertikalen Holme benachbarter Bandenelemente sind über Gasdruckfedern drehbar miteinander verbunden. Hierzu wird mit großem Vorteil vorgeschlagen, dass die vertikalen Randholme im Horizontalschnitt abwechselnd konkav und konvex gekrümmt sind, wobei benachbarte Rahmenholme formschlüssig ineinander eingreifen, so dass die benachbarten Bandenelemente gegeneinander verdrehbar sind, wobei sie durch die Gasdruckfedern miteinander verspannt sind. Die konkave und konvexe Krümmung verläuft vorzugsweise kreisbogenförmig. Die Banden-elemente sind damit nicht in starrer Ausrichtung miteinander verbunden, sondern in einem durch die Gasdruckelemente einstellbaren Maße miteinander verspannt, so dass sie beschränkt gegeneinander verdrehbar sind, wenn ein Aufprall auf die Band erfolgt.

Die Bandenelemente sind lose auf den Boden aufgestellt, ohne an dem Boden befestigt zu sein. Dies hat zur Folge, dass die Bandenelemente bei einem Aufprall in vertikaler Lage nach außen verschiebbar sind, wobei diese Bewegung durch die Spannseile beschränkt und abgefedert wird. Die Bandenelemente können dabei auf streifenförmigen Kunststoffplatten z.B. aus PE stehen, wobei die Bande vorzugsweise um bis zu 20 cm nach außen verschiebbar ist. Dieser Bewegungsbereich der Bandenelemente ist durch die Spannvorrichtungen der Seile einstellbar. Die Bandenelemente können aber auch auf Kugellager aufgestellt sein, um einen Aufprall abzufedern.

Weiter sieht die Erfindung vor, dass an wenigstens einem Endbereich jedes Bandenabschnitts eine Stütze mit wenigstens einer Spannvorrichtung angeordnet ist. Bevorzugt ist jedoch, dass an beiden Endbereichen jedes Bandenabschnitts Stützen mit den Spannvorrichtungen angeordnet sind, zwischen denen die zugehörigen Seile gespannt sind.

Als Spannvorrichtung sieht die Erfindung pneumatische Kolben/Zylindervorrichtungen vor, an deren Kolbenstange das zugehörige Seil befestigt ist.

Dabei ist erfindungsgemäß vorgesehen, dass der Druck der Kolben/Zylindervorrichtung einstellbar ist, so dass die Federkraft der Seile verstellbar ist. Damit kann die erfindungsgemäße Bande härter oder weicher eingestellt werden, je nachdem wie groß die Aufprallenergie ist, die von den Spannseilen abgefedert werden soll. Bei einem Eishockeyspiel von Erwachsenen kann die Bande damit erheblich härter eingestellt werden als bei einer Eislauffläche, auf denen kleine und große Schlittschuhläufer ihre Kreise drehen.

Die zu öffnenden Tore in der Bande sind jeweils durch ein Scharnier an einem angrenzenden Bandenabschnitt befestigt. Der das Tor schwenkbar haltende vertikale Randholm des Bandenabschnitts muss in vertikaler Lage fixiert sein, damit das Tor in aufrechter Lage auf und zu verschwenkt werden kann. Hierzu wird mit großem Vorteil vorgeschlagen, dass an jedem Tor im Bereich des Scharniers, das das Tor mit einem Endabschnitt eines zugehörigen Bandenabschnitts verbindet, eine zusätzliche Stütze angeordnet ist, die am Boden befestigt ist und eine obere und eine untere Kolben/Zylinderanordnung trägt, deren Kolbenstangen mit dem vertikalen Randsteg des Bandenabschnitts verbunden sind und den Randsteg mit einstellbarem Druck nach innen in Richtung der Spielfläche drückt. Wenn das Tor geöffnet werden soll, wird zuvor der auf die Kolbenstange einwirkende Druck erhöht, so dass der Endbereich des Bandenabschnitts starr in aufrechter Lage gehalten ist, so dass das aufschwenkende Tor keine Kippbewegung des Bandenabschnitts mit einer einhergehenden Schräglage des Tors hervorrufen kann. Beim Öffnen des Tors ist somit der Bandenabschnitt starr und unbeweglich gehalten. Wenn das Tor wieder geschlossen ist und der Spielbetrieb fortgesetzt wird, wird der Kolbendruck so verringert, dass der Endabschnitt des Bandenabschnitts bei einem Aufprall auf die Bande ebenso nachgiebig reagiert wie der übrige Bandenabschnitt, so dass auch bei einem Aufprall im Bereich eines Tores die Verletzungsgefahr wie in den übrigen Bandenbereichen signifikant verringert ist. Die beiden Kolben/Zylinderanordnungen sind an der Stütze im rechten Winkel zu Bandenebene angeordnet, so dass die Kolbenstangen seitlich im 90° Winkel auf den vertikalen Randholm des Bandenrahmens auftreffen.

An den Rahmen der Bandenelemente ist die Bandenwand in Form einer Platte befestigt, die vorzugsweise aus PE oder PC besteht, ohne dass die Erfindung hierauf beschränkt ist.

Weitere Einzelheiten aus der Erfindung ergeben sich aus der nachfolgenden Beschreibung einer bevorzugten Ausführungsform der Bandenanordnung sowie anhand der Zeichnungen. Dabei zeigen:
- Figur 1: einen Teil einer Bandenanordnung beispielsweise eines Eishockeyfeldes;
- Figur 2: ein geradliniges Bandenelement;
- Figur 3: ein Kurven-Bandenelement;
- Figur 4: eine Gasdruckfeder zur Verbindung zweier Bandenelemente;
- Figur 5: ein Bandenteil mit einem geöffneten Tor;
- Figur 6: ein Bandenteil mit Halteelementen für eine Glaswand
- Figur 7: eine schematische Aufsicht auf einen Teil eines Bandenelements im vergrößerten Maßstab.

Figur 1 zeigt einen aus sieben Bandenelementen 1 zusammengesetzten Bandenabschnitt 2. Die Bandenelemente 1 sind an ihren seitlichen vertikalen Randstegen 3 drehbar miteinander verbunden und bestehen jeweils aus einem vorzugsweise metallischen Rahmen 4, an dem an der einem Sportfeld oder Spielfeld zugewandten Seite jeweils eine Platte 5 beispielsweise aus PE befestigt ist. Die Bandenelemente 1 stehen auf dem Boden auf, ohne an diesem befestigt zu sein.

Im Abstand hinter den Bandenelementen ist jeweils eine vertikale Stütze 6 angeordnet, die am Boden befestigt ist, indem eine zugehörige Auflagerplatte 7 mit dem Untergrund beispielsweise verschraubt ist. Die Stützen 6 halten zwei horizontal entlang des Bandenabschnitts 2 verlaufende Seile 8, 9, die durch die Stützen 6 in deren oberen Bereich und unteren Bereich hindurch geführt sind. Die Seile 8, 9 sind an den beiden Endbereichen des Bandenabschnitts 2 mit pneumatischen Kolben/Zylindervorrichtungen 10 verbunden, an deren Kolbenstangen die Seile 8, 9 befestigt sind. Die Kolben/Zylindervorrichtungen 10 sind mit einstellbarem Druck beaufschlagbar, so dass die Seile 8, 9 mit einstellbaren Federkräften spannbar sind.

Die Kolben/Zylindervorrichtungen 10 sind ebenfalls an vertikalen Stützen 11 befestigt, die am Boden befestigt sind.

Von der Rückseite der Bandenelemente 1 stehen starre Halter 12 (Figur 7) ab, die an vertikalen Stegen 13 der Bandenelemente 1 befestigt sind und mit Seilführungselementen 14 versehen sind, durch die das obere Seil 8 und das untere Seil 9 verlaufen. Die Seile 8, 9 sind beweglich in den Seilführungselementen 14 geführt.

Wie oben bereits erwähnt, sind die Bandenelemente 1 drehbar miteinander verbunden. Hierzu sind die äußeren vertikalen Randstege 3 auf der einen Seite mit einer konkaven Nut versehen, während der vertikale Randsteg 3 der anderen Seite eine entsprechend gekrümmte konvexe Wölbung 16 aufweist. Die konvexe Wölbung 16 passt formschlüssig in die konkave Nut 15.

Figur 5 zeigt, dass durch die zusammengesetzten Randstege 3 Verbindungselemente greifen. Hierbei handelt es sich um Gasdruckelemente 17, die in Figur 4 in stark vergrößertem Maßstab abgebildet sind. In dem Zylinder 18 befindet sich ein nicht zu sehender Kolben, dessen Kolbenstange 19 durch die Randstege 3 hindurchgeführt und an seinem Ende mit Schrauben 20 befestigt ist. Diese Gasdruckfedern 17 ermöglichen eine gedämpfte Drehbewegung zwischen benachbarten Bandenelementen 1.

Figur 5 zeigt außerdem, dass am Ende des Bandenabschnitts ein schwenkbares Tor 21 angeordnet ist, das über Scharniere 22 an dem zugeordneten vertikalen Randsteg befestigt ist und in der Darstellung der Figur geöffnet ist, so dass beispielsweise Personen eine Eisfläche verlassen können.

Bei geöffnetem Tor muss der in der Figur rechte vertikale Randsteg 3 starr in seiner vertikalen Lage fixiert sein, um das Tor 21 in seiner vertikalen Ausrichtung halten zu können. Hierzu sind zwei Kolben/Zylinderanordnungen 23 an einer weiteren vertikalen Stütze 24 angeordnet, deren Kolbenstangen 25 mit dem Randsteg 3 verbunden sind und diesen Randsteg 3 in Richtung des Spielfeldes beaufschlagen. Bevor das Tor 21 geöffnet wird, drücken die Kolben/Zylinderanordnungen 24 mit erhöhtem Druck in Richtung des Spielfelds, wodurch der Randsteg 3 starr fixiert ist. Wenn das Tor 21 geschlossen ist und der Spielbetrieb fortgesetzt werden soll, wird der Zylinderdruck erheblich gesenkt, so dass der Bereich des vertikalen Randstegs 3 ebenso wie die übrigen Bandenbereiche federnd nachgeben kann.

Ein Eishockeyfeld ist nicht nur durch eine Bandenanordnung begrenzt, sondern auch mit hohen Schutzscheiben versehen, die die Zuschauer vor einem heranfliegenden Puck schützen. Bei der erfindungsgemäßen Bandenanordnung können die Glashalteständer 26 der meist aus Kunststoff bestehenden Schutzscheiben auf den Stützen 3 montiert sein, so dass die Elastizität der Bande nicht durch die schweren Schutzscheiben verringert wird. Die Glashalteständer können stattdessen aber auch an den Seilhalteelementen befestigt sein und damit mit der Bande mitgehen.

Die Bandenelemente 1 sind bevorzugt 1,50 m bis 2,50 m lang, und es können 20 bis 30 Bandenelemente zusammengesetzt werden, wobei auch eine kleinere und eine größere Anzahl im Rahmen der Erfindung liegt.

## Patentansprüche

1. Bandenanordnung zur Abgrenzung eines Sportfeldes, insbesondere einer Eislauf- oder Eishockeyfläche, oder eines Spielfeldes für Ballspiele, mit Bandenelementen (1), die an der dem Sport- oder Spielfeld zugewandten Innenseite eine Bandenwand haben, wobei die Bandenelemente (1) beweglich miteinander verbunden sind und lose auf den Boden aufgestellt sind, ohne an dem Boden befestigt zu sein, wobei an der Außenseite der Bandenelemente (1) Seile (8,9) in Längsrichtung der Bandenelemente (1) verlaufen und die Bandenelemente (1) mit den Seilen (8,9) verbunden sind, so dass sich die Bandelelemente (1) elastisch an den Seilen (8,9) abstützen, **dadurch gekennzeichnet,**
**dass** die Seile (8,9) im Abstand von den Bandenelementen (1) mit Spannvorrichtungen gespannt sind und von am Boden befestigten Stützen (6) gehalten sind,
**dass** die Bandenelemente (1) von ihrer Rückseite abstehende starre Halter (12) mit Seilführungselementen (14) haben, die mit den Seilen (8,9) verbunden sind,
**dass** jeweils mehrere Bandenelemente (1) zu Bandenabschnitten (2) verbunden sind, hinter denen jeweils wenigstens ein Seil, vorzugsweise ein oberes und ein unteres Seil (8,9), gespannt ist/sind,
**dass** an wenigstens einem Endbereich jedes Bandenabschnitts (2) eine Stütze (11) mit einer Spannvorrichtung für jedes Seil angeordnet ist,
**dass** die Spannvorrichtung eine pneumatische Kolben/Zylindervorrichtung (10) ist, an deren Kolbenstange das zugehörige Seil (8,9) befestigt ist, und
**dass** der Druck der Kolben/Zylindervorrichtung (10) einstellbar ist, so dass die Federkraft der Seile (8,9) verstellbar ist.

2. Bandenanordnung nach Anspruch 1,
**dadurch gekennzeichnet,**
**dass** die Bandenelemente (1) Rahmen (4)vorzugsweise aus Stahl oder Alu haben, an denen die Bandenwand in Form einer Platte (5), vorzugsweise aus PE oder PC befestigt ist, und
**dass** die Rahmen (4) der Bandenelemente (1) an ihren seitlichen vertikalen Randstegen (3) über Gasdruckelemente (17) drehbar miteinander verbunden sind.

3. Bandenanordnung nach Anspruch 2,
**dadurch gekennzeichnet,**
**dass** die vertikalen Randstege (3) im Horizontalschnitt abwechselnd konkav und konvex gekrümmt sind, so dass benachbarte Bandenelemente (1) ineinander eingreifen können und gegeneinander verdrehbar sind, wobei sie durch die Gasdruckelemente (17) miteinander verspannt sind.

4. Bandenanordnung nach Anspruch 1,
**dadurch gekennzeichnet,**
**dass** an beiden Endbereichen jedes Bandenabschnitts (2) Stützen (11) mit pneumatischen Kolben/Zylindervorrichtungen (10) angeordnet sind, zwischen denen die zugehörigen Seile (8,9) gespannt sind.

5. Bandenanordnung nach einem der Ansprüche 1 bis 4,
**dadurch gekennzeichnet,**
**dass** die Bandenelemente (1) auf streifenförmigen Kunststoffplatten aufgestellt sind oder mit Kugellager versehen sind, auf denen sie aufruhen.

6. Bandenanordnung nach einem der Ansprüche 1 bis 5,
**dadurch gekennzeichnet,**
**dass** die vertikalen Randstege (13) jeweils eines Bandenabschnitts (2) an den Toren (21) der Bandenanordnung mit Kolbenstangen von oberen und unteren Kolben/Zylinderanordnungen (23) verbunden sind, die an am Boden befestigten Stützen (24) befestigt sind und die Randstege (3) mit einstellbarem Druck starr oder elastisch nachgebend halten.

## Claims

1. A wall arrangement for delimiting a sports field, particularly an ice skating rink or an ice hockey field, or a playing field for ball games with wall elements (1), which on the inner side directed towards the sports or playing field have a perimeter wall, wherein the wall elements (1) are movably connected together and are positioned loosely on the ground without being fastened to the ground, wherein ropes (8, 9) extend on the outer side of the wall elements (1) in the longitudinal direction of the wall elements (1) and the wall elements (1) are connected to the ropes (8, 9) so that the wall elements (1) are elastically supported on the ropes (8, 9), **characterised in that** the ropes (8, 9) are tensioned at a distance from the wall elements (1) with tensioning devices which are held by supports (6) fastened to the ground, that the wall elements (1) have rigid holders (12) projecting from their rear side with rope guiding elements (14), which are connected to the ropes (8, 9), that a plurality of wall elements (1) are connected to form respective wall sections (2), behind which a respective at least one rope, preferably an upper and a lower rope (8, 9) is/are tensioned, that arranged at at least one end region of each wall section (2) there is a support (11) with a tensioning device for each rope, that the tensioning device is a pneumatic piston/cylinder device (10), to the piston rod of which the associated rope (8, 9) is fastened, and that the pressure of the piston/cylinder device (10) is adjustable so that the tensional force of the ropes (8, 9) is adjustable.

2. A wall arrangement as claimed in Claim 1, **characterised in that** the wall elements (1) have frames (4), preferably of steel or aluminium, to which the perimeter wall in the form of a plate (5), preferably of PE or PC, is fastened and that the frames (4) are pivotally connected together at their lateral, vertical edge webs (3) by means of gas pressure elements (17).

3. A wall arrangement as claimed in Claim 2, **characterised in that** the vertical edge webs (3) have a concave and a convex curvature alternately in horizontal section so that adjacent wall elements (1) can interlock and are rotatable with respect to one another, whereby they are tensioned with respect to one another by the gas pressure elements (17).

4. A wall arrangement as claimed in Claim 1, **characterised in that** arranged at both end regions of each wall section (2) there are supports (11) with pneumatic piston/cylinder devices (10), between which the associated ropes (8, 9) are tensioned.

5. A wall arrangement as claimed in one of Claims 1 to 4, **characterised in that** the wall elements (1) are positioned on strip-shaped plastic plates or are provided with ball bearings, on which they rest.

6. A wall arrangement as claimed in one of Claims 1 to 5, **characterised in that** the vertical edge webs (13) of each wall section (2) are connected to the gates (21) of the wall arrangement with piston rods of upper and lower piston/cylinder devices (23), which are fastened to supports (24) fastened to the ground and rigidly or elastically resiliently hold the edge webs (3) with an adjustable pressure.

## Revendications

1. Ensemble de panneaux pour la délimitation d'un terrain de sport, en particulier d'une surface de patinage ou de hockey sur glace, ou d'un terrain de sport pour des jeux de balle, avec des éléments de panneau (1), qui présentent sur la face intérieure tournée vers le terrain de sport ou de jeu une paroi de panneau, dans lequel les éléments de panneau (1) sont reliés les uns aux autres de manière mobile et posés sur le sol de manière lâche, sans être fixés au sol, dans lequel sur la face extérieure des éléments de panneau (1) des câbles (8, 9) s'étendent dans la direction longitudinale des éléments de panneau (1) et les éléments de panneau (1) sont reliés aux câbles (8, 9), de sorte que les éléments de panneau (1) s'appuient de manière élastique sur les câbles (8, 9),
**caractérisé en ce que**
les câbles (8, 9) sont tendus à distance des éléments de panneau (1) avec des dispositifs tendeurs et sont maintenus par des appuis (6) fixés au sol,
que les éléments de panneau (1) présentent des supports (12) rigides faisant saillie de leur face arrière avec des éléments de guidage de câble (14), qui sont reliés aux câbles (8, 9),
que respectivement plusieurs éléments de panneau (1) sont reliés en parties de panneau (2), derrière lesquelles respectivement au moins un câble, de préférence un câble supérieur et un inférieur (8, 9), est/sont tendu(s),
qu'un appui (11) avec un dispositif tendeur pour chaque câble est disposé sur au moins une zone d'extrémité de chaque partie de panneau (2),
que le dispositif tendeur est un dispositif à piston/cylindre pneumatique (10), sur la tige de piston duquel le câble (8, 9) associé est fixé, et
que la pression du dispositif à piston/cylindre pneumatique (10) peut être ajustée, de sorte que la force élastique des câbles (8, 9) est réglable.

2. Ensemble de panneaux selon la revendication 1, **caractérisé en ce**
**que** les éléments de panneau (1) présentent des cadres (4) de préférence en acier ou aluminium, sur lesquels la paroi de panneau est fixée sous forme d'une plaque (5), de préférence en PE ou PC, et
**que** les cadres (4) des éléments de panneau (1) sont reliés les uns aux autres de manière rotative sur leurs nervures de bord verticales (3) latérales par l'intermédiaire d'éléments de pression à gaz (17).

3. Ensemble de panneaux selon la revendication 2, **caractérisé en ce**
**que** les nervures de bord verticales (3) sont courbées de manière concave et convexe alternativement dans la partie horizontale, de sorte que des éléments de panneau (1) voisins peuvent s'insérer les uns dans les autres et être amenés en rotation les uns par rapport aux autres, dans lequel ils sont tendus les uns avec les autres par les éléments de pression à gaz (17).

4. Ensemble de panneaux selon la revendication 1, **caractérisé en ce**
**que** des appuis (11) avec des dispositifs à piston/cylindre pneumatique (10), entre lesquels les câbles (8, 9) associés sont tendus, sont disposés sur les deux zones d'extrémité de chaque partie de panneau (2) .

5. Ensemble de panneaux selon l'une quelconque des revendications 1 à 4,
**caractérisé en ce**
**que** les éléments de panneau (1) sont posés sur des plaques de plastique en forme de bande ou sont pourvus de roulements à billes, sur lesquels ils reposent.

6. Ensemble de panneaux selon l'une quelconque des revendications 1 à 5,
**caractérisé en ce**
**que** les nervures de bord verticales (13) respectivement d'une partie de panneau (2) sont reliées sur les portes (21) de l'ensemble de panneaux aux tiges de piston d'ensembles à piston/cylindre (23) supérieur et inférieur, qui sont fixés sur des appuis (24) fixés au sol et maintiennent les nervures de bord (3) de manière rigide ou élastiquement flexible avec une pression ajustable.
